# EUROPÄISCHE PATENTSCHRIFT

(11) **EP 0 860 891 B1**
(45) Veröffentlichungstag und Bekanntmachung des Hinweises auf die Patenterteilung: **03.09.2003**
(21) Anmeldenummer: 98200462.4
(22) Anmeldetag: 13.02.1998
(51) Int. Cl.: H01P 1/387

(54) **Mikrowellen-Bauelement**
Microwave component
Composant à micro-ondes

(30) Priorität: 22.02.1997 DE 19707153
(43) Veröffentlichungstag der Anmeldung: 26.08.1998
(73) Patentinhaber: Philips Intellectual Property & Standards GmbH, 20099 Hamburg (DE); Koninklijke Philips Electronics N.V., 5621 BA Eindhoven (NL)
(72) Erfinder: Wendel, Ralf, Röntgenstrasse 24, 22335 Hamburg (DE)
(74) Vertreter: Peters, Carl Heinrich, Dipl.-Ing.

(56) Entgegenhaltungen:
- EP-A- 0 005 801
- GB-A- 2 059 171
- US-A- 3 085 212
- US-A- 3 448 409
- US-A- 4 675 621

## Beschreibung

Die Erfindung bezieht sich auf einMikrowellen-Bauelement mit einer Mikrowellen-Leiteranordnung zum Leiten elektromagnetischer Wellen und einem gyromagnetischen Werkstoff, der in Wirkverbindung mit den elektromagnetischen Wellen angeordnet und mit einem Magnetfeld vorgebbarer Feldstärke dadurch beaufschlagt wird, daß der gyromagnetische Werkstoff, wenigstens ein Magnet zur Herstellung des magnetischen Feldes und ein magnetisches Abstimmelement mit zwecks Abgleich der magnetischen Feldstärke veränderbarer magnetischer Leitfähigkeit in einem magnetischen Kreis angeordnet sind, mit einem die Mikrowellen-Leiteranordnung, den gyromagnetischen Werkstoff und den Magneten wenigstens teilweise umschließenden Gehäuse, das wenigstens bereichsweise aus magnetisch leitendem Werkstoff ausgebildet und in dem magnetischen Kreis angeordnet ist. und das mit wenigstens einem seiner im magnetischen Kreis angeordneten Bereiche wenigstens einen Teil des magnetischen Abstimmelements bildet, worin das magnetische Abstimmelement ein zwecks Abgleich der magnetischen Feldstärke geometrisch veränderbares Bauteil umfaßt. Insbesondere bezieht sich die Erfindung auf ein solches Bauteil, worin das magnetische Abstimmelement einen zwischen zwei Bauteilen des magnetischen Kreises, von denen wenigstens eines von einem Teil des Gehäuses gebildet ist, angeordneten Luftspalt veränderbarer Breite umfaßt.

In der Weise, daß eine Mikrowellen-Leiteranordnung zum Leiten elektromagnetischer Wellen und ein gyromagnetischer Werkstoff, der in Wirkverbindung mit den elektromagnetischen Wellen angeordnet ist, vorgesehen sind, sind insbesondere nichtreziproke Mikrowellen-Mehrtorbauelemente wie Zirkulatoren oder Isolatoren ausgebildet. Aufgrund ihrer physikalischen Wirkungsweise ist es notwendig, daß diese Bauelemente gyromagnetische Werkstoffe, insbesondere Ferritmaterialien, enthalten, die mit einem Magnetfeld definierter Feldstärke beaufschlagt werden. Zur Herstellung dieses Magnetfeldes kann in dem Mikrowellen-Bauelement ein Permanentmagnet derart eingebracht sein, daß sein magnetisches Feld den gyromagnetischen Werkstoff durchströmt. Um eine optimale Funktion des Mikrowellen-Bauelements einzustellen, wird die magnetische Feldstärke in der Regel auf einen genau definierten Wert einzustellen sein. Die Justierung der magnetischen Feldstärke kann dadurch erfolgen, daß der Magnet bis zur vollkommenen Sättigung aufmagnetisiert wird. Danach wird er schrittweise abmagnetisiert, bis der gewünschte Wert der magnetischen Feldstärke erreicht ist, bei dem am Mikrowellen-Bauelement eine optimale Funktion der gewünschten Art gemessen werden kann.

Es hat sich jedoch gezeigt, daß bei dieser Vorgehensweise relativ häufig der Fall auftritt, daß beim Abmagnetisieren das Magnetfeld zu weit abgeschwächt wird. Der vorstehend beschriebene Vorgang muß dann vollständig wiederholt werden, indem der Magnet erneut in die Sättigung gebracht und danach wieder abgeschwächt wird. Ein derartiger Einstellvorgang ist insbesondere für eine Großserienfertigung sehr aufwendig und kostenintensiv.

Aus der US-A-3,085,212 ist eine nicht-reziproke Leitungsverbindung für elektromagnetische Wellen bekannt, welche ein äußeres Gehäuse aus nichtmagnetischem Material mit einer zentralen Öffnung umfaßt. Um das Gehäuse sind drei Wellen leiter zum Leiten elektromagnetischer Wellen vom TEM-Wellentyp angeordnet. Diese drei Wellenleiter weisen innere und äußere Leiter auf, wobei die inneren Leiter radial durch das Gehäuse ragen. Eine dünne Scheibe leitenden Materials ist innerhalb der genannten Öffnung rechtwinklig zu deren Mittelachse angebracht. Diese Scheibe ist leitend mit dem Mittelpunkt der inneren Leiter der Wellenleiter verbunden. Erste und zweite Säulen magnetisch polarisierbaren Werkstoffs mit gyromagnetischen Eigenschaften im Bereich der Frequenzen der Wellen, die sich durch die genannte Verbindung der Wellenleiter ausbreiten, sind mittig innerhalb der genannten Öffnung beiderseits der genannten Scheibe leitenden Materials angeordnet.

Eine Mehrzahl von Bohrungen erstreckt sich durch das Gehäuse parallel zur Mittelachse der Öffnung und um diese herum verteilt angeordnet. Eine Mehrzahl von Permanentmagneten, jeder in einer der Bohrungen angeordnet, weist eine Ausrichtung ihrer Polarisierung in derselben Richtung parallel zur Mittelachse der Öffnung auf. Eine erste und eine zweite Stirnplatte aus magnetischem Material erstrecken sich über die zugeordneten Enden der genannten Öffnung und über die zugeordneten Enden der genannten Permanentmagnete. Auf diese Weise wird ein magnetischer Kreis niedriger Reluktanz gebildet, der sich von einer Anzahl gleichnamiger Pole der Permanentmagnete mittig durch eine der genannten magnetischen Stirnplatten, axial durch die genannten zwei Säulen gyromagnetischen Materials und radial durch die genannte zweite magnetische Stirnplatte bis zu der anderen Anzahl (gegenüberliegender) Pole der genannten Permanentmagnete erstreckt.

Die inneren Oberflächen der Stirnplatten sind elektrisch leitend zur Ausbildung von elektrischen Masseflächen auf gegenüberliegenden Seiten der genannten dünnen, leitenden Scheibe, um die Ausbreitung der TEM-Wellen durch die genannte Verbindung der Wellenleiter zu unterstützen.

Wenigstens ein Abschnitt einer der Stirnplatten ist dabei axial beweglich, um die Reluktanz des magnetischen Kreises und den axialen Abstand zwischen wenigstens einem Teil einer durch die genannte bewegliche Stirnplatte gebildeten Massefläche und der dünnen, leitenden Scheibe zu verändern.

Eine erste und eine zweite Muffe aus verlustarmem, dielektrischem Material ist im Bereich der genannten Wellenleiterverbindung je eine der genannten gyromagnetischen Säulen umgebend angeordnet. Dabei weist wenigstens eine der dielektrischen Muffen eine axiale Abmessung auf, die geringer ist als der Abstand zwischen der genannten dünnen, leitenden Scheibe und einer Massefläche, und ist außerdem mit der genannten, beweglichen Stimplatte verbunden, um eine einstellbare Positionierung der genannten dielektrischen Muffe im Bereich der genannten Wellenleiterverbindung zu ermöglichen, wodurch eine abstimmbare Vorrichtung für die genannte Wellenleiterverbindung geschaffen wird.

Die Erfindung hat die Aufgabe, ein Mikrowellen-Bauelement der eingangs genannten Art in der Weise auszubilden, daß der Abgleich der magnetischen Feldstärke vereinfacht wird.

Erfindungsgemäß wird diese Aufgabe gelöst durch ein Mikrowellen-Bauelement mit den Merkmalen des Anspruchs 1. Die Aufgabe wird ferner gelöst durch ein Mikrowellen-Bauelement mit den Merkmalen des nebengeordneten Anspruchs 2.

Bei einem derartig gemäß Anspruch 1 ausgebildeten Mikrowellen-Baulement wird der Abgleich der magnetischen Feldstärke durch ein magnetisches Abstimmelement vorgenommen, welches in den magnetischen Kreis eingebracht ist. Der Magnet zur Herstellung des Magnetfeldes kann dann unverändert so eingefügt und betrieben werden, wie er für die Fertigung des Mikrowellen-Bauelements zugeliefert wird. Vorzugsweise ist der Magnet bis zu seiner Sättigung aufmagnetisiert. Beim Abgleich der magnetischen Feldstärke im Mikrowellen-Bauelement bleibt der Magnet unverändert; die magnetische Feldstärke wird vielmehr durch Erhöhung oder Verringerung der magnetischen Leitfähigkeit des magnetischen Abstimmelements vorgenommen.

Dabei ermöglicht es die Ausbildung des magnetischen Abstimmelements mit einem die Mikrowellen-Leiteranordnung, den gyromagnetischen Werkstoff und den Magneten wenigstens teilweise umschließenden Gehäuse, das wenigstens bereichsweise aus magnetisch leitendem Werkstoff ausgebildet und in dem magnetischen Kreis angeordnet ist und das mit wenigstens einem seiner im magnetischen Kreis angeordneten Bereiche wenigstens einen Teil des magnetischen Abstimmelements bildet, den Abgleich der magnetischen Feldstärke auch noch im fertig zusammengefügten Zustand des Mikrowellen-Bauelements durchzuführen, und bietet weiterhin die Möglichkeit, ein magnetisches Abstimmelement ohne zusätzlichen oder allenfalls mit geringem Aufwand an Bauteilen zu schaffen. Das magnetische Abstimmelement umfaßt ein zwecks Abgleich der magnetischen Feldstärke geometrisch veränderbares Bauteil. Der Abgleich kann dann durch mechanische Einwirkung auf das magnetische Abstimmelement vorgenommen werden, wodurch sichergestellt, daß sich die Kenndaten beispielsweise des verwendeten Magneten oder des gyromagnetischen Werkstoffs nicht ändern.

Dabei umfaßt dabei das magnetische Abstimmelement einen Luftspalt veränderbarer Breite. Dieser Luftspalt veränderbarer Breite ist zwischen zwei Bauteilen des magnetischen Kreises angeordnet, deren geometrische Position zueinander justierbar gestaltet und von denen wenigstens eines von einem Teil des Gehäuses gebildet ist. So kann der Luftspalt veränderbarer Breite beispielsweise zwischen zwei Gehäusebauteilen angeordnet sein. Dabei ist der Luftspalt des magnetischen Abstimmelements mit einer mechanisch verformbaren Lasche gebildet. Die mechanisch verformbare Lasche ist aus einem Bauteil des Gehäuses im magnetischen Kreis herausgeformt, beispielsweise durch eine Ausstanzung.

In einer anderen Ausgestaltung der Erfindung gemäß dem nebengeordneten Anspruch 2 ist das geometrisch veränderbare Bauteil durch einen in seiner Wandstärke verformbaren, im magnetischen Kreis angeordneten Bereich des Gehäuses gebildet. Dabei wird der Zusammenhang zwischen der Wandstärke und der magnetischen Leitfähigkeit für den Abgleich ausgenutzt.

Einige Ausführungsbeispiele der Erfindung sind in der Zeichnung dargestellt und werden im nachfolgenden näher beschrieben. Es zeigen
- Fig. 1: ein Mikrowellen-Bauelement mit einer Schraube als magnetischem Abstimmelement,
- Fig. 2: ein erstes Ausführungsbeispiel mit einer mechanisch verformbaren Lasche als Abstimmelement und
- Fig. 3: ein zweites Ausführungsbeispiel mit einem in seiner Wandstärke verformbaren Bereich des Gehäuses als Abstimmelement.

Fig. 1 zeigt ein Mikrowellen-Bauelement mit einer Mikrowellen-Leiteranordnung, bestehend aus einem Innenleiter 1, einem Bodenbereich 2 eines weitgehend topfförmigen Gehäuses 3 und einem in das Gehäuse 3 eingesetzten Außenleiter 4. Der Innenleiter 1 erstreckt sich im wesentlichen entlang einer Ebene, der Bodenbereich 2 und der Außenleiter 4 erstrecken sich parallel zu dieser Ebene. Zwischen dem Innenleiter 1 und dem Bodenbereich 2 des Gehäuses 3 ist ein erstes Teil aus gyromagnetischem Werkstoff, vorzugsweise eine Scheibe aus Ferritmaterial, angeordnet. Diese Ferritscheibe ist mit dem Bezugszeichen 5 versehen. Eine baugleiche zweite Ferritscheibe 6 ist zwischen dem Innenleiter 1 und dem Außenleiter 4 angeordnet. Die Mikrowellen-Leiteranordnung 1, 2, 4 mit den Ferritscheiben 5, 6 bildet ein nichtreziprokes Mikrowellen-Mehrtor-Bauelement, beispielsweise einen Zirkulator oder einen Isolator, und ist einer an sich bekannten Form aufgebaut.

Um die Ferritscheiben 5, 6 mit einem Magnetfeld definierter Größe senkrecht zu der Ausbreitungsrichtung der in der Mikrowellen-Leiteranordnung 1, 2, 4 entlang der flächigen Ausdehnung des Innenleiters 1 geführten elektromagnetischen Wellen zu beaufschlagen, ist ein Permanentmagnet 7 flächig auf dem Außenleiter 4 angeordnet. Der Permanentmagnet 7 ist in einen magnetischen Kreis einbezogen, der außer dem Permanentmagneten 7 noch die Ferritscheiben 5, 6, das Gehäuse 3 einschließlich seines Bodenbereiches 2 sowie einen Deckel 8 umfaßt, mit dem das Gehäuse 3 auf seiner dem Bodenbereich 2 gegenüberliegenden Seite abgeschlossen ist. Gehäuse 3 und Deckel 8 sind dazu aus magnetisch leitfähigem Werkstoff gefertigt, vorzugsweise aus Stahl. Als magnetisches Abstimmelement ist in eine Gewindebohrung des Deckels 8 eine ebenfalls magnetisch leitfähige Schraube 9 eingesetzt. Zwischen einer Stirnfläche 10 der Schraube 9 und einer ihr zugekehrten Fläche 11 des Permanentmagneten 7, die im dargestellten Beispiel ebenfalls parallel zu der Ebene angeordnet ist, entlang der sich der Innenleiter 1 erstreckt, befindet sich ein Luftspalt 12, dessen Breite, d.h. Abstand zwischen der Stirnfläche 10 und der Fläche 11 durch Justieren der Schraube 9 veränderbar ist. Der Permanentmagnet ist bis in seine Sättigung aufmagnetisiert. Die magnetische Feldstärke in den Ferritscheiben 5, 6 wird durch Justieren der Schraube 9 verstellt. Dadurch ist in einfacher Weise im fertig montierten Zustand des Mikrowellen-Bauelements ein Abgleich der magnetischen Feldstärke möglich, ohne die magnetischen Eigenschaften des Permanentmagneten selbst zu verändern. Werden dabei verhältnismäßig große Werte für die Breite des Luftspaltes eingestellt, empfiehlt sich in der Regel der Einsatz eines Permanentmagneten mit großer magnetischer Feldstärke. Derartige Permanentmagnete sind vorzugweise aus Hartferrt sowie aus den Legierungen mit den Bezeichneten NeFeB und SmCo hergestellt.

Eine derartige mechanische Justierung kann anstelle mit einer Schraube 9 auch mit einem einfacher zu fertigenden, magnetisch leitfähigen Stift erreicht werden, der an die Stelle der Schraube 9 in der Anordnung nach Fig. 1 tritt. Auch ließe sich der Luftspalt 12 durch wiederholtes Einkleben von magnetisch leitfähigen Scheiben unter den Deckel 8 anstelle der Schraube 9 oder auf die Fläche 11 des Permanentmagneten 7 auf die notwendige Breite einstellen.

Wie für die gezeigte Mikrowellen-Leiteranordnung 1, 2, 4 ist die Erfindung auch für Mikrowellen-Leiteranordnungen anderer Bauformen in gleich vorteilhafter Weise einsetzbar, beispielsweise für Hohlleiter-Zirkulatoren und Ähnliches. In jedem Fall wird eine einfache, preiswerte und exakte Möglichkeit des Abgleichs der magnetischen Feldstärke erhalten.

Im Ausführungsbeispiel nach Fig. 2, in dem mit Fig. 1 übereinstimmende Elemente wieder mit denselben Bezugszeichen versehen sind, ist anstelle der Schraube 9 zwischen dem Deckel 8 und der Fläche 11 des Permanentmagneten 7 ein magnetisch leitfähiges Bauteil, beispielsweise aus Stahl, zum Schließen des magnetischen Kreises eingefügt. Anstelle der durch dieses Bauteil 13 ersetzten Schraube 9 in Fig. 1 tritt als magnetisches Abstimmelement in Fig. 2 eine mechanisch verformbare Lasche 14. Die Lasche 14 ist aus einem Wandbereich des Gehäuses 3 herausgearbeitet, beispielsweise eingestanzt. Durch Einbiegen der Lasche 14 entsteht zwischen dieser und dem übrigen Teil des Gehäuses 3 ein Luftspalt 15 veränderbarer Breite. Der Abgleich der magnetischen Feldstärke in den Ferritscheiben 5, 6 erfolgt durch gezielte Verformung, d.h. genau dosiertes Einbiegen der Lasche 14 in den Innenraum des Gehäuses 3. Auch dabei bleiben die magnetischen Eigenschaften des Permanentmagneten 7 unberührt.

In einer dritten Ausführungsform, die in Fig. 3 dargestellt ist, wird anstelle der Lasche 14 aus Fig. 2 ein vorgegebener Bereich 16 der Wand des Gehäuses 3 zur Veränderung seiner Wandstärke mechanisch deformiert. Dies ist durch gestrichelte Linien und Pfeile angedeutet. In Fig. 3 bildet somit der Bereich 16 das magnetische Abstimmelement, dessen magnetische Leitfähigkeit mit der Wandstärke variiert und somit zum Abgleich der magnetischen Feldstärke herangezogen wird.

Auch im Ausführungsbeispiel nach Fig. 3 bleibt durch den Abgleich der magnetischen Feldstärke der Permanentmagnet 7 als solcher unberührt.

Die Ausbildung des magnetischen Abstimmelements nach den in den Fig. 2 und 3 dargestellten Ausführungsbeispielen stellt eine besonders aufwandsarme Möglichkeit dar, die keiner zusätzlichen Bauteile bedarf und keinen oder nur einen sehr geringen zusätzlichen Fertigungsaufwand erfordert, der jedoch durch die Einsparung aufgrund der Vereinfachung des Abgleichverfahrens nicht ins Gewicht fällt.

## Patentansprüche

1. Mikrowellen-Bauelement mit einer Mikrowellen-Leiteranordnung zum Leiten elektromagnetischer Wellen und einem gyromagnetischen Werkstoff, der in Wirkverbindung mit den elektromagnetischen Wellen angeordnet und mit einem Magnetfeld vorgebbarer Feldstärke dadurch beaufschlagt wird, daß der gyromagnetische Werkstoff, wenigstens ein Magnet zur Herstellung des magnetischen Feldes und ein magnetisches Abstimmelement mit zwecks Abgleich der magnetischen Feldstärke veränderbarer magnetischer Leitfähigkeit in einem magnetischen Kreis angeordnet sind, mit einem die Mikrowellen-Leiteranordnung, den gyromagnetischen Werkstoff und den Magneten wenigstens teilweise umschließendes Gehäuse (3), das wenigstens bereichsweise aus magnetisch leitendem Werkstoff ausgebildet und in dem magnetischen Kreis angeordnet ist und das mit wenigstens einem seiner im magnetischen Kreis angeordneten Bereiche wenigstens einen Teil des magnetischen Abstimmelements bildet, worin das magnetische Abstimmelement ein zwecks Abgleich der magnetischen Feldstärke geometrisch veränderbares, einen zwischen zwei Bauteilen des magnetischen Kreises, von denen wenigstens eines von einem Teil des Gehäuses (3) gebildet ist, angeordneten Luftspalt (15) veränderbarer Breite umfassendes Bauteil umfaßt,
**dadurch gekennzeichnet, daß** der Luftspalt (15) veränderbarer Breite des magnetischen Abstimmelements in einem Wandbereich des Gehäuses (3) mit einer mechanisch verformbaren Lasche (14) gebildet ist, die aus dem Wandbereich des Gehäuses (3) herausgearbeiter ist.

2. Mikrowellen-Bauelement mit einer Mikrowellen-Leiteranordnung zum Leiten elektromagnetischer Wellen und einem gyromagnetischen Werkstoff, der in Wirkverbindung mit den elektromagnetischen Wellen angeordnet und mit einem Magnetfeld vorgebbarer Feldstärke dadurch beaufschlagt wird, daß der gyromagnetische Werkstoff, wenigstens ein Magnet zur Herstellung des magnetischen Feldes und ein magnetisches Abstimmelement mit zwecks Abgleich der magnetischen Feldstärke veränderbarer magnetischer Leitfähigkeit in einem magnetischen Kreis angeordnet sind, mit einem die Mikrowellen-Leiteranordnung, den gyromagnetischen Werkstoff und den Magneten wenigstens teilweise umschließenden Gehäuse (3), das wenigstens bereichsweise aus magnetisch leitendem Werkstoff ausgebildet und in dem magnetischen Kreis angeordnet ist und das mit wenigstens einem seiner im magnetischen Kreis angeordneten Bereiche wenigstens einen Teil des magnetischen Abstimmelements bildet, worin das magnetische Abstimmelement ein zwecks Abgleich der magnetischen Feldstärke geometrisch veränderbares Bauteil umfaßt,
**dadurch gekennzeichnet, daß** das geometrisch veränderbare Bauteil durch einen in seiner Wandstärke verformbaren, im magnetischen Kreis angeordneten Bereich (16) des Gehäuses (3) gebildet ist.

## Claims

1. A microwave component which includes a microwave conductor arrangement for conducting electromagnetic waves and a gyromagnetic material which is provided in operative contact with the electromagnetic waves and is exposed to a magnetic field of adjustable field strength in that the gyromagnetic material, at least one magnet for forming the magnetic field, and a magnetic tuning member, having a magnetic conductivity which can be varied so as to adjust the magnetic field strength, are arranged in a magnetic circuit, and also includes a housing (3) which at least partly encloses the microwave conductor arrangement, the gyromagnetic material and the magnet, is made at least partly of a magnetically conductive material, is arranged in the magnetic circuit and constitutes at least a part of the magnetic tuning member by way of at least one of its parts situated in the magnetic circuit, the magnetic tuning member including a part which can be geometrically modified in order to adjust the magnetic field strength and also an air gap (15) of variable width which is arranged between two parts of the magnetic circuit, at least one of which is formed by apart of the housing (3), **characterized in that** the air gap (15) of variable width of the magnetic tuning member is formed in a wall portion of the housing (3) by a mechanically deformable strip (14) formed from the wall portion of the housing (3).

2. A microwave component which includes a microwave conductor arrangement for conducting electromagnetic waves and a gyromagnetic material which is provided in operative contact with the electromagnetic waves and is exposed to a magnetic field of adjustable field strength in that the gyromagnetic material, at least one magnet for forming the magnetic field, and a magnetic tuning member, having a magnetic conductivity which can be varied so as to adjust the magnetic field strength, are arranged in a magnetic circuit, and also includes a housing (3) which at least partly encloses the microwave conductor arrangement, the gyromagnetic material and the magnet, is made at least partly of a magnetically conductive material, is arranged in the magnetic circuit and constitutes at least a part of the magnetic tuning member by way of at least one of its parts situated in the magnetic circuit, the magnetic tuning member including a part which can be geometrically modified in order to adjust the magnetic field strength, **characterized in that** the part which can be geometrically modified is formed by a portion (16) of the housing (3) whose wall thickness can be deformed and which is situated in the magnetic circuit.

## Revendications

1. Composant à micro-ondes avec un dispositif conducteur de micro-ondes pour la conduction d'ondes électromagnétiques et un matériau gyromagnétique qui est disposé en liaison active avec les ondes électromagnétiques et alimenté en une intensité de champ à déterminer préalablement avec un champ magnétique par le fait que le matériau gyromagnétique, du moins un aimant pour la production du champ magnétique et un élément d'accord magnétique avec une conductibilité magnétique variable en vue de l'égalisation de l'intensité de champ magnétique, sont disposés dans un circuit magnétique avec un boîtier (3) renfermant le dispositif conducteur de micro-ondes, le matériau gyromagnétique et l'aimant, du moins en partie, qui est conçu du moins dans une zone d'un matériau magnétiquement conducteur et est disposé dans le circuit magnétique et qui forme avec au moins une de ces zones disposées dans le circuit magnétique au moins une partie de l'élément d'accord magnétique dans lequel l'élément d'accord magnétique comprend un composant géométriquement variable en vue de l'égalisation de l'intensité de champ magnétique comprenant un entrefer (15) de largeur variable disposé entre deux composants du circuit magnétique dont au moins un est formé d'une partie du boîtier (3), **caractérisé en ce que** l'entrefer (15) de largeur variable de l'élément d'accord magnétique est formé dans une zone de paroi du boîtier (3) avec un collier de fixation (14) déformable mécaniquement qui est élaboré à partir de la zone de paroi du boîtier (3).

2. Composant à micro-ondes avec un dispositif conducteur de micro-ondes pour la conduction d'ondes électromagnétiques et un matériau gyromagnétique qui est disposé en liaison active avec les ondes électromagnétiques et alimenté avec un champ magnétique d'intensité de champ à déterminer préalablement par le fait que le matériau gyromagnétique, du moins un aimant pour la production du champ magnétique et un élément d'accord magnétique avec une conductibilité magnétique variable en vue de l'égalisation de l'intensité de champ magnétique sont disposés dans un circuit magnétique avec un boîtier renfermant le dispositif conducteur de micro-ondes, le matériau gyromagnétique et l'aimant, du moins en partie, qui est conçu du moins dans une zone d'un matériau conducteur magnétiquement et est disposé dans le circuit magnétique et qui forme avec au moins une de ces zones disposées dans le circuit magnétique au moins une partie de l'élément d'accord magnétique, dans lequel l'élément d'accord magnétique comprend un composant variable géométriquement en vue de l'égalisation de l'intensité de champ magnétique, **caractérisé en ce que** le composant variable géométriquement est formé par une zone (16) du boîtier (3) déformable dans son épaisseur de paroi et disposé dans le circuit magnétique.
